# FASCICULE DE BREVET EUROPEEN

(11) **EP 0 461 216 B1**
(45) Date de publication et mention de la délivrance du brevet: **11.05.1994**
(21) Numéro de dépôt: 91900206.3
(22) Date de dépôt: 14.12.1990
(51) Int. Cl.: B61C 11/00, B61J 3/12

(54) **DISPOSITIF DE PROPULSION POUR UNE RAME POUR LE RENOUVELLEMENT DE VOIES FERREES**
ANTRIEBSVORRICHTUNG EINES SCHIENENFAHRZEUGES ZUM RENOVIEREN VON EISENBAHNEN
PROPULSION DEVICE FOR A RAILWAY MODERNIZATION FLATCAR

(30) Priorité: 21.12.1989 IT 6814789
(43) Date de publication de la demande: 18.12.1991
(73) Titulaire: HARSCO CORPORATION, Wormleysburg, PA 17011 (US)
(72) Inventeur: BAUDIN, Daniel, CH-1651 Villarvolard (CH)
(74) Mandataire: Patrito, Pier Franco, Dr. Ing.
(86) Numéro de dépôt international: EP9002196
(87) Numéro de publication internationale: WO9109763

(56) Documents cités:
- EP-A- 0 066 433
- DE-C- 40 751
- DE-C- 202 889
- US-A- 2 941 481

## Description

### DOMAINE TECHNIQUE

La présente invention se rapporte à un dispositif de propulsion pour un véhicule sur rails, et spécialement pour une rame ferroviaire destinée à être employée pour le mouvement de machinerie ferroviaire ou autre. Plus précisement l'invention se rapporte à un dispositif de propulsion du type dans lequel le mouvement est obtenu en appliquant l'effort nécessaire pour la propulsion directement entre le chassis d'un véhicule et les rails, sans intervention des roues.

### TECHNIQUE ANTERIEURE

On connait de nombreux types de véhicules ou rames ferroviaires susceptibles d'être déplacés (par leurs propres moyens ou bien attelés à d'autres rames) sur les voies ferrées, pour les porter à partir d'un dépôt jusqu'à une région de travail et, celle-ci atteinte, d'exécuter par des moyens mécaniques différentes opérations, comme par exemple l'enlèvement de rails à remplacer, l'enlèvement de traverses vielles, l'assainissement du ballast, la pose de traverses nouvelles, la pose de rails nouveaux, ou bien encore d'autres opérations. Ces rames doivent être pourvues de dispositifs de propulsion qui assurent leur avancement régulier pendant l'exécution des travaux. L'avancement nécessaire est relativement lent, par exemple de l'ordre de grandeur de 10 mètres par minute, mais il demande un effort de propulsion élevé, par exemple de l'ordre de grandeur de 200'000 N, en considération des grandes résistances qui s'opposent à l'avancement pendant le travail. De ce fait on ne peut pas utiliser avec avantage les moyens de propulsion habituels des rames ferroviaires. A cet effet on peut employer des dispositifs de propulsion par transmission hydrostatique continue, agissant sur les roues de la rame, mais ces dispositifs comportent des frais d'installation et d'exercice élevés et ils donnent lieu à des problèmes d'adhérence. Comme alternative on peut faire emploi de dispositifs de propulsion par cylindres hydrauliques fonctionnant sans intervention des roues en faisant prise directement sur les rails, mais dans leurs formes connues ces dispositifs ont l'inconvénient de donner lieu à un avancement intermittent de la rame, lequel n'est pas désirable pour un développement régulier des opérations effectuées, ou bien ils ne sont pas en mesure de produire un avancement rétrograde, lequel peut être nécessaire parfois, même seulement pour des longueurs limitées, mais avec une répétition fréquente.

### EXPOSE DE L'INVENTION

Le but de la présente invention est de perfectionner les dispositifs de propulsion pour des véhicules sur rails du dernier type indiqué, particulièrement les dispositifs de propulsion pour des rames ferroviaires destinées au buts indiqué en principe, de sorte à assurer en même temps des conditions favorables d'installation et d'exercice, une propulsion continue et uniforme à une vitesse qu'on puisse régler facilement et exactement, la disponibilité de l'effort élevé nécessaire sans introduire des problèmes d'adhérence, ainsi que la possibilite d'invertir le sens de marche sans modifier d'une façon substantielle les caractéristiques d'effort de propulsion et de vitesse.

Le dispositif de. propulsion suivant la présente invention est caractérisé en ce qu'il comprend des moyens articulés pour sa connexion au chassis d'un véhicule ferroviaire, des moyens pour déplacer le dispositif de propulsion entre une position neutralisée soulevée pour la marche de transfèrement et une position opérative abaissée, deux traverses mobiles, des moyens pour supporter lesdites traverses mobiles et les guider indépendamment l'une de l'autre le long d'une trajectoire de déplacement longitudinale par rapport au chassis du véhicule, des cylindres hydrauliques de traction connectés entre chacune desdites traverses mobiles et le chassis du véhicule, des mâchoires montées aux deux extrémités de chaque traverse mobile, capables d'engager les rails correspondants, et des moyens d'actionnement disposés pour activer et désactiver l'engagement des mâchoires par rapport aux rails, en des conditions capables de produire un effort de propulsion en sens progressif ou rétrograde.

Dans un mode de réalisation particulièrement prévu, lesdites mâchoires engagent les rails par coincement, et lesdits moyens d'actionnement agissent en déplaçant lesdites mâchoires par rapport aux traverses mobiles de sorte à activer ou désactiver ledit engagement par coincement en relation à un avancement progressif ou bien, respectivement, rétrograde, du véhicule.

Du fait de ces caractéristiques, le dispositif de propulsion suivant l'invention peut être soulevé en une position neutralisée pour la marche de transfèrement, laquelle de cette façon n'est pas troublée, et ensuite il peut être abaissé au moment approprié pour assurer la propulsion de la rame pendant la période dans laquelle elle est en travail. Lorsque le dispositif de propulsion est en position opérative, les traverses mobiles peuvent être solidarisées alternativement aux rails moyennant leurs mâchoires d'engagement respectives, en constituant alors un point fixe d'appui permettant aux cylindres hydrauliques de traction de transmettre au chassis du véhicule porteur (et donc ainsi à toute la rame dont il fait partie) l'effort de propulsion désiré. Pendant qu'une première traverse est ainsi solidarisée aux rails pour fournir un point d'appui, les mâchoires de la seconde traverse peuvent être désengagées des rails, et alors la seconde traverse peut être déplacée en avant par les cylindres de traction correspondants, en la portant en une position avancée, atteinte laquelle elle peut être solidarisée de nouveau aux rails pour fournir un nouveau point d'appui. On peut alors faire avancer d'une façon similaire la première traverse, laquelle entre temps s'est déplacée en arrière par rapport au véhicule qu'on fait avancer. En prévoyant, dans l'exécution de ces phases opératives, une certaine superposition des périodes de poussée produites par les deux traverses, il est possible d'assurer une propulsion continue et uniforme-de la rame. Le fait que la propulsion est effectuée par des cylindres hydrauliques assure l'obtention facile de l'effort élevé nécessaire, sans introduire des problèmes d'adhérence, ainsi qu'un réglage facile et exacte de la vitesse d'avancement imprimée à la rame. Le fait que les mâchoires des traverses mobiles peuvent être engagées avec les rails en des conditions telles à produire un effort de propulsion en sens progressif ou bien en sens rétrograde assure aussi la possibilité d'effectuer des marches en arrière quand cela est nécessaire, avec des caractéristiques de propulsion similaires de celles de la marche en sens progressif. Enfin, la nature elle-même des moyens employés assure l'économie de l'installation et de l'exercice du dispositif.

Le dispositif de propulsion suivant l'invention peut être appliqué indifféremment à l'un quelconque des véhicules constituant l'ensemble opératif de la rame, ou bien à l'un quelconque des wagons de stockage faisant partie de la rame elle-même. Cette dernière possibilté peut se démontrer avantageuse en considération du grand nombre d'autres appareillages qui doivent trouver leur place sur les véhicules de l'ensemble opératif, et elle dépend du fait que l'adhérence du dispositif, étant engendrée par un engagement de mâchoires par rapport aux rails, est indépendante du poids du véhicule sur lequel le dispositif de propulsion est monté.

Des dispositions particulières peuvent être prévues pour assurer l'insertion correcte des traverses mobiles avec leurs mâchoires en correspondance des courbes de la voie, ainsi que pour bloquer les traverses dans leur condition d'inactivité.

### DESCRIPTION SOMMAIRE DES DESSINS

Les particularités indiquées et d'autres ainsi que les avantages de l'objet de l'invention ressortiront plus clairement de la suivante description d'un mode de réalisation, donné à titre d'un exemple non limitatif, et montré schématiquement dans les dessins annexés, dans lesquels:
Fig. 1 montre en vue latérale et à une petite échelle un véhicule ferroviaire equipé avec le dispositif de propulsion suivant l'invention, en position opérative;
Fig. 2 montre d'une façon similaire le véhicule de la figure 1, mais avec le dispositif de propulsion dans sa position neutralisée de transfèrement;
Fig. 3 montre à une échelle plus grande et avec plus de détails le dispositif de propulsion suivant la figure 1, séparé du véhicule;
Fig. 4 montre en vue en plan la partie inférieure du dispositif de propulsion suivant la figure 3;
Fig. 5 montre à une échelle plus grande un détail, vue de dessous, d'une traverse mobile avec les mâchoires respectives engagées avec le champignon des rails;
Fig. 6 montre une mâchoire isolée, vue de dessous;
Fig. 7 montre en élévation les conditions d'engagement d'une mâchoire avec le rail respectif; et
Figs. 8 et 9 montrent deux exemples différents de réalisation des mâchoires pour l'engagement avec les rails.

### MANIERE PREFEREE DE REALISER L'INVENTION

Faisant référence par exemple à une rame pour le renouvellement de voies ferrées, cette rame comporte en général un ensemble opérateur constitué par un ou plusieurs wagons, des moyens opérateurs ultérieurs installés sur des wagons qui suivent la rame, et un certain nombre de wagons de stockage, destinés à porter les nouveaux matériaux à poser ainsi qu'à recevoir les vieux matériaux enlevés. L'un quelconque de tous ces wagons, auquel dans ce cas est attribuée la fonction de propulsion de la rame, est représenté dans les figures 1 et 2.

Le wagon montré sur les figures 1 et 2 comporte un chassis T qui, dans ce cas, est appuyé sur des roues R par l'entremise de deux bogies C. En d'autres cas ces bogies pourraient être remplacés par des simples essieux. Le chassis T porte supérieurement une plateforme de charge P, laquelle éventuellement peut être équipée avec une voie de service pour la manutention des matériaux.

De chaque côté du wagon, au chassis T sont articulés, dans les points 10 et 30, deux bras de support 11 et 31 qui supportent le dispositif de propulsion. Les bras de support 11 et 31 sont pourvus de bras de levier 12 et 32 qui forment avec les bras de support des leviers en équerre. Entre les bras de levier 12 et 32 est installée une unité hydraulique comprenant un cylindre 1 et sa tige de piston 2. Par cette disposition, lorsque l'unité hydraulique 1-2 est étendue, les bras de support 11 et 31 sont abaissés et le dispositif de propulsion se trouve en une position opérative (figure 1), avec la possibilité d'engager les rails B de la voie. Lorsque, au contraire, l'unité hydraulique 1-2 est contractée, les bras de support 11 et 31 sont soulevés (figure 2) et le dispositif de propulsion est entièrement situé à un niveau supérieur au niveau de la voie B. Dans cette position le dispositif de propulsion, inactif, autorise une circulation libre du wagon sur la voie, pour l'approche à la région de travail ou l'éloignement de celle-ci.

De chaque côté du wagon, à chaque bras de support 11 et 31 est suspendu un levier, respectivement 13 et 33, qui par l'entremise d'une bielle, respectivement 14 et 34, supporte une traverse mobile, respectivement antérieure 15 et postérieure 35. Aux extrémités inférieures des leviers 13 et 33 sont connectées les tiges de deux cylindres hydrauliques, respectivement 16 et 36, articulés à des points, respectivement 17 et 37, fixes au chassis T du wagon. Comme on le comprend, l'actionnement des cylindres 16 permet de déplacer les leviers 13, et avec eux la traverse antérieure 15, entre la position déplacée en avant représentée dans les dessins, et une position 13' déplacée en arrière, montrée par des lignes à points et traits dans la figure 3. De la même façon, l'actionnement des cylindres hydrauliques 36 permet de déplacer les leviers 33, et avec eux la traverse postérieure 35, entre la position déplacée en arrière représentée dans les dessins, et une position 33' déplacée en avant, montrée par des lignes à points et traits dans la figure 3.

Entre les bielles 14 et les leviers 13, ainsi qu'entre les bielles 34 et les leviers 33, sont disposés des cylindres hydrauliques, respectivement 18 et 38, qui donnent la possibilité de régler la position des bielles par rapport aux leviers correspondants. Par un contrôle approprié des cylindres hydrauliques 18 et 38 on peut obtenir que les traverses 15 et 35, sous l'effet des cylindres 16 et 36, se déplacent suivant des trajectoires parallèles des rails B, malgré que les extrémités inférieures des leviers 13 et 33 parcourent des arcs de cercle. De cette façon on peut assurer que les mâchoires d'engagement, décrites plus avant et installées aux extrémités des traverses mobiles, demeurent adhérentes ou bien en stricte proximité de la surface de course constituant la partie supérieure des rails.

Aux extrémités des traverses mobiles 15 et 35 sont articulées des mâchoires, respectivement 19 et 39. Dans le mode de réalisation maintenant décrit, ces mâchoires sont destinées à engager les rails par coincement. A cet effet chaque mâchoire est pourvue d'une entaille, respectivement 20 et 40, capable d'engager le champignon d'un rail B (figures 5 à 7). Les mâchoires 19 et 39 sont pourvues de bras de commande, respectivement 21 et 41, qui forment avec les mâchoires des leviers en équerre. Entre les bras 21 des mâchoires antérieures 19 est insérée une double unité hydraulique 22 à cylindres et pistons, et entre les bras 41 des mâchoires postérieures 39 est insérée d'une façon similaire une double unité hydraulique 42 à cylindres et pistons. Les unités hydrauliques 22 et 42 permettent de faire osciller les mâchoires 19, respectivement 39, par rapport aux traverses mobiles 15 et 35 auxquelles elles appartiennent, comme le montre la figure 5. La figure 5 se réfère en particulier à la traverse mobile postérieure, mais un comportement du tout similaire se réalise pour la traverse mobile antérieure.

Faisant référence à la figure 5, quand les mâchoires 39 ont été portées par le double cylindre hydraulique 42 dans la position indiquée par des lignes continues, leur entailles 40 engagent le champignon des rails B en une position telle qu'une force, appliquée à la traverse 35 par les cylindres hydrauliques 36 dans le sens de la flèche F, a tendence à augmenter le coincement entre les mâchoires 39 et les rails B. De ce fait, dans ces conditions l'action des cylindres hydrauliques 36 ne peut pas faire déplacer la traverse 35 par rapport aux rails B, au contraire elle fait avancer, dans le sens opposé à la flèche F, le wagon au chassis duquel les cylindres 36 sont articulés. On réalise alors un avancement progressif du wagon.

Quand, au contraire, les mâchoires sont portées par le double cylindre hydraulique 42 dans la position 39' indiquée par des lignes à points et traits, on n'a pas de coincement entre les entailles 40 des mâchoires 39 et les rails B, donc la traverse 35 peut être librement déplacée par rapport aux rails.

Quand, enfin, les mâchoires 39 ont été portées par le double cylindre hydraulique 42 dans la position 39'' indiquée par des lignes à doubles points et traits, les entailles 40 engagent le champignon des rails B en une position telle qu'une force, appliquée à la traverse 35 par les cylindres hydrauliques 36 dans le sens opposé à la flèche F, a tendence à augmenter le coincement entre les mâchoires 39 et les rails B. De ce fait, dans ces conditions, l'action des cylindres hydrauliques 36 ne peut pas faire déplacer la traverse 35 par rapport aux rails B, au contraire elle fait avancer, dans le même sens de la flèche F, le wagon au chassis duquel les cylindres 36 sont articulés. On réalise alors un avancement rétrograde du wagon.

Pour rendre plus sûr le coincement par rapport aux rails B, l'entaille 40 de la mâchoire 39 (ainsi que l'entaille 20 de la mâchoire 19) peut être pourvue de régions 40' (figure 6) crénelées, moletées ou rendues rugueuses par tout autre moyen, ou bien garnies d'un matériau d'adhérence. A l'effet de pouvoir s'adapter aux différences d'écartement des rails B de la voie, la traverse 35 est pourvue, de préférence, d'un joint téléscopique 35' qui autorise une modification limitée de sa longueur, et une disposition similaire est prise pour la traverse antérieure 15. Enfin, de préférence, les traverses 15 et 35 sont connectées entr'elles par un longeron constitué par deux parties 3 et 4 couplées téléscopiquement entr'elles, de sorte a permettre les déplacements indépendants des traverses dans la direction longitudinale. Les traverses sont articulées audit longeron 3-4 par des pivots 5, disposés de sorte à permettre une orientation angulaire limitée des traverses mobiles, à l'effet d'un engagement correct par rapport aux rails B en correspondance d'une courbure de ces derniers.

La partie de gauche de la figure 5 montre un dispositif de sécurité qui peut être adopté avantageusement. Ce dispositif comporte une paire d'unités hydrauliques 47 et 48 à cylindre et piston, dont les tiges agissent sur une plaque 49 solidaire de la mâchoire 39. Les unités hydrauliques 47 et 48 sont inactives pendant la phase de propulsion, et elles sont disposées pour obliger la mâchoire 39 à assumer la position 39', non engagée avec le rail B, quand lesdites unités sont activées. Bien entendu, de telles unités sont prévues pour toutes les mâchoires du dispositif de propulsion. L'activation de ces unités hydrauliques lorsque les mâchoires 39 doivent être déplacées le long des rails B assure que les mâchoires ne peuvent pas se coincer avec les rails par accident en conséquence de perturbations dues, par exemple, à des déformations, des bosselures ou des bavures des rails, à des frictions anormales et ainsi de suite.

Pour permettre de contrôler d'une façon automatique l'actionnement du dispositif, de préférence celui-ci comporte des capteurs qui détectent l'arrivée des leviers 13 et 33 en des positions particulières. Plus en détail, comme le montre la figure 3, en connection avec les leviers antérieurs 13 on peut prévoir les capteurs suivants: 23, qui détecte la réalisation de la position de fin de course en avant par le levier antérieur 13; 24, qui détecte l'arrivée en une position peu précédente le fin de course détecté par le capteur 23; 25, qui détecte la réalisation de la position de fin de course en arrière par le levier antérieur 13; et 26, qui détecte l'arrivée en une position peu précédente le fin de course détecté par le capteur 25. De la même façon, en connection avec les leviers postérieurs 33, on peut prévoir les capteurs suivants: 43, qui détecte la réalisation de la position de fin de course en avant par le levier postérieur 33; 44, qui détecte l'arrivée en une position peu précédente le fin de course détecté par le capteur 43; 45, qui détecte la réalisation de la position de fin de course en arrière par le levier postérieur 33; et 46, qui détecte l'arrivée en une position peu précédente le fin de course détecté par le capteur 45.

L'actionnement du dispositif de propulsion suivant l'invention peut être effectué comme suit.

Après avoir complétée une course d'avoisinement de la rame à une région de travail, cette course étant effectuée avec le dispositif de propulsion soulevé suivant la figure 2, le dispositif de propulsion est abaissé suivant la figure 1 en actionnant les unités hydrauliques 1-2, et par cette opération les entailles 20 et 40 des mâchoires 19 et 39 engagent les champignons des rails B correspondants. Supposant de partir de la configuration suivant la figure 3, le double cylindre hydraulique 22 est contracté, tandis que le double cylindre hydraulique 42 est porté en une position intermédiaire. Par cela les mâchoires antérieures 19 sont engagées avec coincement avec les rails B, tandis que les mâchoires postérieures 39 ne sont pas coincées avec les rails.

Les cylindres hydrauliques 16 sont alors activés en expansion, tandis que les cylindres hydrauliques 36 sont activés en rétraction. Du fait que les mâchoires 19 sont engagées avec coincement avec les rails B, les cylindres de traction 16 produisent un avancement du wagon, pendant lequel les leviers 13 oscillent vers la position 13'. Ce déplacement est effectué avec la vitesse réglée qu'on veut imposer à l'avancement du wagon et de la rame. En même temps, les cylindres 36 produisent une oscillation des leviers 33 vers la position 33' et les mâchoires 39, qui ne sont pas coincées avec les rails B, se déplacent en avant par rapport à ces derniers; ce déplacement peut être rapide.

Dans le moment où les capteurs 43 détectent l'arrivée des leviers 33 dans la position de fin de course en avant, l'action des cylindres 36 est interrompue. Lorsque, après, les capteurs 26 détectent que les leviers 13 sont près d'arriver à la position de fin de course en arrière, le double cylindre 42 est activé en rétraction, ainsi faisant coincer les mâchoires 39 avec les rails, et les cylindres 36 sont également activés en rétraction, de sorte qu'ils ajoutent leur action à celle des cylindres 16 pour la production de l'avancement du wagon. La phase dans laquelle les cylindres 36 ainsi que les cylindres 16 commandent ensemble l'avancement est maintenue seulement pour une courte période afin d'assurer la continuité de la propulsion. Dès que les capteurs 25 détectent l'arrivée des leviers 13 dans leur position de fin de course en arrière, l'activation des cylindres 16 est renversée et le double cylindre 22 est porté en une position intermédiaire, de sorte que la propulsion par les cylindres 16 se termine, et ces cylindres déplacent en avant par rapport aux rails les mâchoires 19, qui ne sont désormais plus coincées avec les rails. La propulsion est maintenant effectuée seulement par les cylindres 36.

Lorsque les capteurs 23 détectent l'arrivée des leviers antérieurs 13 dans leur position de fin de course en avant, les cylindres 16 sont désactivés. Lorsque, après, les capteurs 46 détectent que les leviers 33 sont près d'arriver à la position de fin de course en arrière, les cylindres antérieurs 16 et 22 sont portés à nouveau dans la condition de propulsion, comme au commencement du cycle décrit, de sorte qu'ils ajoutent leur action à celle des cylindres de traction 36. Quand enfin les capteurs 45 détectent l'arrivée des leviers 33 dans leur position de fin de course en arrière, l'activation des cylindres 36 est renversée et le double cylindre 42 est porté en une position intermédiaire, de sorte que se commence la répétition du cycle décrit.

On doit tout particulièrement remarquer que la superposition, pour une certaine extension, des phases de propulsion effectuées par les cylindres de traction 16 et 36, assure la possibilité d'obtenir un avancement uniforme, sans aucune solution de continuité.

Il sera clairement compris par l'homme de métier comme le cycle décrit doit être modifié pour réaliser un avancement rétrograde, au lieu que progressif, du véhicule. A cet effet les doubles cylindres 22 et 42 sont portés, pendant la période de propulsion, en expansion au lieu qu' en rétraction, en faisant osciller les mâchoires en des positions similaires de celles représentées en 39'' dans la figure 5. La superposition des périodes de propulsion effectuées par les cylindres de traction antérieurs et postérieurs est possible du fait de la présence des capteurs 24 et 44, qui ne sont pas en activité pendant la propulsion progressive, tandis que pendant la propulsion rétrograde ne sont pas en activité les capteurs 26 et 46.

Dans le mode de réalisation décrit jusqu'ici, les mâchoires du dispositif de propulsion engagent les rails par coincement, en s'inclinant par rapport aux traverses qui les portent. Toutefois l'on peut aussi prévoir des mâchoires agissant de toute autre façon, en particulier par serrage. Par exemple, comme le montre la figure 8, une mâchoire peut comporter une partie fixe 59 et une partie 61 mobile en direction horizontale sous l'action d'une unité hydraulique, dont est représentée la tige de piston 62. Une telle mâchoire est capable de serrer les côtés du champignon d'un rail B pour réaliser l'engagement désiré.

Alternativement, comme le montre la figure 9, une mâchoire peut comporter une partie fixe 69 pourvue d'élements 70 disposés (dans leur condition opérative) sous le champignon du rail B, et une partie 71 mobile en direction verticale sous l'action d'une unité hydraulique 72. Une telle mâchoire est capable de serrer en direction verticale le champignon d'un rail B pour réaliser l'engagement désiré. Bien entendu, à différence du mode de réalisation suivant les figures 4 et 5, dans des modes de réalisation comme ceux montrés à titre d'exemple dans les figures 8 et 9 les mâchoires ne demandent pas d'être articulées aux extrémités des traverses mobiles de sorte à pouvoir osciller par rapport à ces dernières, mais au contraire elles peuvent être fixes par rapport aux traverses.

Le dispositif de propulsion décrit est simple, relativement économique et extrèmement fiable, et il permet d'obtenir, par une consommation minimale de puissance, les poussées élevées nécessaires, en réalisant un avancement continu, soit-il progressif ou bien rétrograde, à une vitesse uniforme, réglable d'une manière précise. Le fait que le dispositif de propulsion, ne comportant pas des problèmes d'adhérence, peut être appliqué à un wagon de stockage au lieu qu'à un wagon de la rame opératrice, permet en certains cas de rendre plus légère, simple et économique la rame de renouvellement dans son ensemble. Toutefois il est évident que, lorsque cela parait préférable, le dispositif de propulsion peut être également appliqué à l'un des wagons de la rame opératrice.

Bien qu'on a discuté d'une rame pour le renouvellement de voies ferrées, en tant qu'elle représente le cas typique d'application du dispositif de propulsion suivant l'invention, on doit comprendre que ce dispositif peut être appliqué, en général, à la propulsion de tout véhicule sur rails. On doit aussi comprendre que le dispositif suivant 1' invention peut comporter toutes les caractéristiques exposées ou bien seulement un partie de ces caractéristiques, suivant les exigences particulières des applications envisagées. Des différentes modifications peuvent être portées aux détails décrits, et toutes les parties et les groupes peuvent être remplacés par leurs équivalents techniques, dans le domaine des revendications du présent Brevet.

### POSSIBILITES D'APPLICATION INDUSTRIELLE

Le dispositif de propulsion suivant l'invention peut trouver des applications avantageuses sur tout véhicule ferroviaire auquel on demande un avancement relativement lent, uniforme, sous un effort de traction élevé. L'application la plus caractéristique est celle à la propulsion d'une rame destinée à effectuer des travaux sur une voie ferrée.

## Revendications

1. Dispositif de propulsion pour un véhicule sur rails, et spécialement pour une rame ferroviaire destinée à être employée pour le renouvellement de voies ferrées, du type dans lequel le mouvement est obtenu en appliquant l'effort nécessaire pour la propulsion directement entre le chassis (T) du véhicule et les rails (B), sans intervention des roues (R), caractérisé en ce qu'il comprend des moyens articulés (11-14, 32-34) pour sa connexion au chassis (T) d'un véhicule ferroviaire, des moyens (1-2) pour déplacer le dispositif de propulsion entre une position neutralisée soulevée pour la marche de transfèrement et une position opérative abaissée, deux traverses mobiles (15,35), des moyens (13-14, 33-34, 3-4) pour supporter lesdites traverses mobiles et les guider indépendamment l'une de l'autre le long d'une trajectoire de déplacement longitudinale par rapport au chassis (T) du véhicule, des cylindres hydrauliques de traction (16,36) connectés entre chacune desdites traverses mobiles (15,35) et le chassis (T) du véhicule, des mâchoires (19,39; 59; 69) montées aux deux extrémités de chaque traverse mobile, capables d'engager les rails (B) correspondants, et des moyens d'actionnement (22,42; 62; 72) disposés pour activer et désactiver l'engagement des mâchoires par rapport aux rails, en des conditions capables de produire un effort de propulsion en sens progressif ou rétrograde.

2. Dispositif de propulsion suivant la revendication 1, caractérisé en ce que lesdits moyens articulés (11-14, 32-34) de connexion au chassis (T) et lesdits moyens (1-2) pour déplacer le dispositif de propulsion entre une position neutralisée et une position opérative comprennent une paire de bras de support (11,31) articulés à des points (10,30) fixes au chassis (T) et pourvus de bras de levier (12,32) en équerre, et une unité hydraulique (1-2) à cylindre (1) et piston (2), connectée auxdits bras de levier (12,32); des leviers (13,33) faisant partie du dispositif de propulsion étant suspendus aux extrémités externes desdits bras de support (11,31).

3. Dispositif de propulsion suivant la revendication 1, caractérisé en ce que lesdits moyens pour supporter et guider les traverses mobiles comprennent des leviers de suspension (13,33), aux extrémités inférieures desquels sont connectés lesdits cylindres hydrauliques (16,36) de traction.

4. Dispositif de propulsion suivant la revendication 3, caractérisé en ce que lesdits moyens pour supporter et guider les traverses mobiles comprennent aussi des bielles (14,34) interposées entre les extrémités inférieures des leviers de suspension (13,33) et les traverses mobiles (15,35), et des cylindres hydrauliques (18,38) disposés pour corriger, à l'aide de ces bielles (14,34), la trajectoire suivie par les traverses mobiles (15,35) dans leur déplacement.

5. Dispositif de propulsion suivant la revendication 1, caractérisé en ce que lesdites traverses mobiles (15,35) présentent une structure téléscopique pour l'adaptation aux variation de l'écartement de la voie.

6. Dispositif de propulsion suivant la revendication 1, caractérisé en ce que lesdites traverses mobiles (15,35) sont connectées entr'elles par un longeron télescopique (3-4) auquel les traverses mobiles sont pivotées.

7. Dispositif de propulsion suivant la revendication 1, caractérisé en ce que lesdites mâchoires (19,39) engagent les rails (B) par coincement, et que lesdits moyens d'actionnement (22,42) agissent en déplaçant lesdites mâchoires par rapport aux traverses mobiles (15,35) de sorte à activer ou désactiver ledit engagement par coincement en relation à un avancement progressif ou bien, respectivement, rétrograde, du véhicule.

8. Dispositif de propulsion suivant la revendication 7, caractérisé en ce que lesdites mâchoires (19,39) sont pivotées sur les extrémités des traverses mobiles respectives (15,35) de sorte à pouvoir osciller soit en avant qu'à l'arrière par rapport à une position de non-engagement substantiellement en ligne avec la traverse mobile correspondante, et que chaque mâchoire (19,39) comporte une entaille (20,40) capable d' engager le champignon d'un rail (B), en demeurant libre de glisser dans la position de la mâchoire qui est en ligne avec la traverse, et en se coinçant avec le rail lorsque la mâchoire prend une position inclinée.

9. Dispositif de propulsion suivant la revendication 8, caractérisé en ce que lesdits moyens (22,42) d'actionnement des mâchoires (19,39) sont constitués par des unités hydrauliques capables de s'expanser et de se contracter, ces unités connectant entr'eux des leviers d'actionnement (21,41) présentés par les mâchoires (19,39) installées sur les extrémités opposées d'une même traverse mobile (15,35).

10. Dispositif de propulsion suivant la revendication 8, caractérisé en ce qu'il comprend des moyens, tels que des unités hydrauliques (47,48), disposés pour bloquer lesdites mâchoires (19,39) dans la condition de non-coincement, contre des actions accidentales tendant à produire un coincement intempestif.

11. Dispositif de propulsion suivant la revendication 1, caractérisé en ce que lesdites mâchoires (19,39) comportent dans leur parties actives des régions (40') crénelées, moletées, rendues rugueuses ou garnies d'un matériau d'adhérence, ou d'autres moyens destinés à favoriser le coincement par rapport aux rails.

12. Dispositif de propulsion suivant la revendication 1, caractérisé en ce que lesdites mâchoires (59; 69) engagent les rails (B) par serrage, et que lesdits moyens d'actionnement (62; 72) agissent en déplaçant des parties mobiles (61; 71) des mâchoires (59; 69) par rapport à leur parties fixes.

13. Dispositif de propulsion suivant la revendication 1, caractérisé en ce que, à l'effet d'un actionnement automatique, il comporte des capteurs (23,25,43,45) disposés pour détecter l'arrivée dans la position de fin de course en avant et en arrière de certains éléments (13,33) du dispositif de propulsion, connectés aux traverses mobiles (15,35).

14. Dispositif de propulsion suivant la revendication 13, caractérisé en ce qu'il comporte aussi des capteurs (24,26,44,46) disposés pour détecter l'arrivée desdits éléments (13,33) du dispositif de propulsion en une position proche de la position de fin de course.

15. Dispositif de propulsion suivant la revendication 13, caractérisé en ce que lesdits éléments du dispositif de propulsion contrôlés par les capteurs (23-26, 43-46) sont des leviers de suspension (13,33) qui soutiennent les traverses mobiles (15,35).

## Patentansprüche

1. Antriebsvorrichtung für ein Schienenfahrzeug, insbesondere für einen zur Gleiserneuerung bestimmten Zug, bei dem der Vorschub dadurch erzielt wird, dass die erforderliche Antriebskraft direkt zwischen dem Fahrzeugrahmen (T) und den Schienen (B) ohne Zutun der Räder (R) wirkt, dadurch gekennzeichnet, dass dieselbe Gelenkmittel (11-14, 32-34) zur Verbindung mit dem Rahmen (T) eines Schienenfahrzeuges, Mittel (1-2) zum Verschieben der Antriebsvorrichtung zwischen einer zum Übertragungslauf angehobener Neutralstellung und einer abgesenkten Arbeitsstellung, zwei bewegliche Schwellen (15,35), Mittel (13-14, 33-34, 3-4), um die beweglichen Schwellen zu halten und längs einer zum Fahrzeugrahmen (T) in Längsrichtung verlaufenden Bewegungsbahn unabhängig voneinander zu führen, hydraulische Zugzylinder (16,36), die je zwischen der jeweiligen beweglichen Schwelle (15,35) und dem Fahrzeugrahmen (T) verbunden sind, Laschen (19,39; 59; 69), die an den beiden Enden der jeweiligen beweglichen Schwelle angeordnet sind und mit den entsprechenden Schienen (B) in Eingiff kommen sollen, und Betätigungsmittel (22,42; 62;72) umfasst, die die Laschen gegenüber den Schienen in oder ausser Eingriff bringen, um einen Vorschub in Vor- oder Rücklaufrichtung zu erzeugen.

2. Antriebsvorrichtung nach Anspruch 1, dadurch gekennzeichnet, dass die Gelenkmittel (11-14, 32-34) zur Verbindung mit dem Rahmen (T) und die Mittel (1-2) zum Verschieben der Antriebsvorrichtung zwischen einer Neutral- und einer Arbeitsstellung ein Paar Tragarme (11,31), die an festen Stellen (10, 30) des Rahmens (T) angelenkt und mit Winkelhebelarmen (12,32) versehen sind, und eine hydraulische Einheit (1-2) mit Kolben (2) und Zylinder (1) umfassen, die mit den Hebelarmen (12-32) verbunden ist, wobei die zur Antriebsvorrichtung gehörenden Hebel (13,33) an den äusseren Enden der Tragarme (11,31) aufgehängt sind.

3. Antriebsvorrichtung nach Anspruch 1, dadurch gekennzeichnet, dass die Mittel zum Halten und Führen der beweglichen Schwellen Aufhängungshebel (13,33) umfassen, an deren unteren Enden die hydraulischen Zugzylinder (16,36) verbunden sind.

4. Antriebsvorrichtung nach Anspruch 3, dadurch gekennzeichnet, dass die Mittel zum Halten und Führen der beweglichen Schwellen ausserdem zwischen den unteren Enden der Aufhängungshebel (13,33) und den beweglichen Schwellen (15,35) angeordnete Kurbelstangen (14,34) sowie Hydraulikzylinder (18,38) umfassen, um die bei ihrer Bewegung von den beweglichen Schwellen (15,35) beschriebene Bahn mit Hilfe der Kurbelstangen (14, 34) zu berichtigen.

5. Antriebsvorrichtung nach Anspruch 1, dadurch gekennzeichnet, dass die beweglichen Schwellen (15,35) zusammenschiebbar sind, um sich den Gleisspurveränderungen anzupassen.

6. Antriebsvorrichtung nach Anspruch 1, dadurch gekennzeichnet, dass die beweglichen Schwellen (15,35) durch einen zusammenschiebbaren Längsträger (3-4) miteinander verbunden sind, an dem die beweglichen Schwellen angelenkt sind.

7. Antriebsvorrichtung nach Anspruch 1, dadurch gekennzeichnet, dass sich die Laschen (19,39) zum Eingriff mir den Schienen (B) in dieselben einkeilen, und dass die Betätigungsmittel (22,42) die Laschen gegenüber den beweglichen Schwellen so verschieben, um sie in Zusammenhang mit einem Vorschub des Schienenfahrzeuges in Vor- bzw. Rücklaufrichtung in oder ausser Engriff zu bringen.

8. Antriebsvorrichtung nach Anspruch 7, dadurch gekennzeichnet, dass die Laschen (19,39) an den Enden der entsprechenden beweglichen Schwellen (15,35) so angelenkt sind, dass sie gegenüber einer im wesentlichen mit dem entsprechenden beweglichen Schwellen fluchtenden, nicht eingekeilten Lage sowohl vorwärts als auch rückwärts schwenken können, und dass jede Lasche (19,39) eine Ausnehmung (20,40) aufweist, mit der der Kopf einer Schiene (B) in Eingriff kommen kann, um eine freie Verschiebung in der Lage, in der die Lasche mit der beweglichen Schwelle fluchtet und ein Einkeilen in die Schiene in der geneigten Lage der Lasche zu gestatten.

9. Antriebsvorrichtung nach Anspruch 8, dadurch gekennzeichnet, dass die Betätigungsmittel (22,42) der Laschen (19,39) aus ein- und ausziehbaren Hydraulikeinheiten bestehen, die die Betätigungshebel (21,41) der an den entgegengesetzten Enden der einen und derselben beweglichen Schwelle (15,35) angeordneten Laschen (19,39) miteinander verbinden.

10. Antriebsvorrichtung nach Anspruch 8, dadurch gekennzeichnet, dass Mittel, wie etwa die Hydraulikeinheiten (47,48), vorgesehen sind, um die Laschen (19,39) in nicht eingekeiltem Zustand festzuhalten und ein unzeitiges, sich durch Zufall ergebendes Einkeilen zu vermeiden.

11. Antriebsvorrichtung nach Anspruch 1, dadurch gekennzeichnet, dass die arbeitenden Teile der Laschen (19,39) geriefelte, gerändelte, aufgerauhte oder mit haftvermittelndem Material versehene Bereiche (40') bzw. andere Mittel aufweisen, um das Einkeilen in die Schienen zu erleichtern.

12. Antriebsvorrichtung nach Anspruch 1, dadurch gekennzeichnet, dass der Eingriff der Laschen (59; 69) durch Verkämmung mit den Schienen (B) erfolgt, und dass dazu die Betätigungsmittel (62; 72) bewegliche Teile (61; 71) der Laschen (59; 69) gegenüber festen Teilen derselben verschieben.

13. Antriebsvorrichtung nach Anspruch 1, dadurch gekennzeichnet, dass für den automatischen Betrieb Fühler (23,25,43,45) angeordnet sind, die das Auftreffen auf den vorderen oder auf den rückwärtigen Endanschlag bestimmter, mit den beweglichen Schwellen (15,35) verbundener Elemente (13,33) der Antriebsvorrichtung ermitteln.

14. Antriebsvorrichtung nach Anspruch 13, dadurch gekennzeichnet, dass weitere Fühler (24,26,44,46) vorgesehen sind, die die Ankunft der Elemente (13,33) der Antriebsvorrichtung in eine sich in der Nähe des Endanschlages befindenden Stellung ermitteln.

15. Antriebsvorrichtung nach Anspruch 1, dadurch gekennzeichnet, dass es sich bei den durch die Fühler (23-26, 43-46) abgetasteten Elementen der Antriebsvorrichtung um Aufhängungshebel (13,33) handelt, die die beweglichen Schwellen (15,35) tragen.

## Claims

1. A propulsion device for a vehicle on rails, and mainly for a railway train intended to be used for the renewal of railway tracks, of the kind in which the movement is obtained by applying the power needed for the propulsion directly between the frame (T) of the vehicle and the rails (B), without intervention of the wheels (R), characterized in that it comprises articulated means (11-14, 32-34) for its connection to the frame (T) of a railway vehicle, means (1-2) for displacing the propulsion device between a lifted neutralized position for the transfer travel and a lowered working position, two movable cross-bars (15,35), means (13-14, 33-34, 3-4) for supporting said movable cross-bars and for guiding them independently the one from the other along a displacement trajectory longitudinal with respect to the vehicle frame (T), traction hydraulic cylinders (16,36) connected between each said movable cross-bar (15,35) and the vehicle frame (T), jaws (19,39; 59; 69) mounted at both ends of each movable cross-bar, suitable for engaging the corresponding rails (B), and actuation means (22,42; 62; 72) provided for making active or inactive the engagement of the jaws with respect to the rails, in such a way that a propulsion force is produced, in the progressive or the regressive direction.

2. A propulsion device as set forth in Claim 1, characterized in that said articulated means (11-14, 32-34) for connection to the frame (T) and said means (1-2) for displacing the propulsion device between a neutralized position and a working position comprise a pair of supporting arms (11,31) articulated to points (10,30) fixed to the frame (T) and having square lever arms (12,32), and a hydraulic unit (1-2) comprising a cylinder (1) and a piston (2), connected to said lever arms (12,32); some levers (13,33) being part of the propulsion device hanging from the outer ends of said supporting arms (11.31).

3. A propulsion device as set forth in Claim 1, characterized in that said means for supporting and guiding the movable cross-bars include suspension levers (13,33), at whose bottom ends said traction hydraulic cylinders (16,36) are connected.

4. A propulsion device as set forth in Claim 3, characterized in that said means for supporting and guiding the movable cross-bars also include connecting rods (14,34) interposed between the bottom ends of the suspension levers (13,33) and the cross-bars (15,35), and hydraulic cylinders (18,38) provided for correcting, by means of said connecting rods (14,34), the trajectory followed by the movable cross-bars (15,35) in their displacement.

5. A propulsion device as set forth in Claim 1, characterized in that said movable cross-bars (15,35) have a telescopic structure for the adaptation to the gauge modifications of the way.

6. A propulsion device as set forth in Claim 1, characterized in that said cross-bars (15,35) are connected the one another by a telescopic longitudinal bar (3-4) to which the movable cross-bars are pivoted.

7. A propulsion device as set forth in Claim 1, characterized in that said jaws (19,39) engage the rails (B) by wedging, and said actuation means (22,42) operate by displacing said jaws with respect to the movable cross-bars (15,35) in such a way that said wedging engagement is made active or inactive with respect to a progressive or respectively a regressive displacement of the vehicle.

8. A propulsion device as set forth in Claim 7, characterized in that said jaws (19,39) are pivoted on the ends of the respective cross-bars (15,35) in such a way that they may oscillate both forward and rearward with respect to a position of non-engagement which is substantially aligned with the corresponding movable cross-bar, and that each jaw (19,39) has a recess (20,40) capable of engaging the head of a rail (B), it being free to slide when the jaw is in the position aligned with the cross-bar, and wedging with the rail when the jaw assumes an inclined position.

9. A propulsion device as set forth in Claim 8, characterized in that said means (22,42) for actuating the jaws (19,39) comprise hydraulic units capable of expanding and contracting, said units connecting the one another actuating levers (21,41) shown by the jaws (19,39) mounted on the opposite ends of the same movable cross-bar (15,35).

10. A propulsion device as set forth in Claim 8, characterized in that it includes means, such as hydraulic units (47,48), provided for blocking said jaws (19,39) in the non-wedging condition, against accidental actions tending to cause a untimely wedging.

11. A propulsion device as set forth in Claim 1, characterized in that said jaws (19,39) have in their active portions some regions (40') which are furrowed, knurled, roughened, provided with a friction material, or otherwise contidioned for favouring the wedging with respect to the rails.

12. A propulsion device as set forth in Claim 1, characterized in that said jaws (59; 69) engage the rails (B) by grasping, and that said actuation means (62; 72) act by displacing movable parts (61; 71) of the jaws (59; 69) with respect to their fixed parts.

13. A propulsion device as set forth in Claim 1, characterized in that, to the purpose of an automatic actuation, it includes sensors (23, 25,43,45) arranged for detecting reaching the position of front and back end of stroke by certain elements (13,33) of the propulsion device which are connected to the movable cross-bars (15,35).

14. A propulsion device as set forth in Claim 13, characterized in that it further includes sensors (24,26,44,46) arranged for detecting reaching a position near the end of stroke by said elements (13,33) of the propulsion device.

15. A propulsion device as set forth in Claim 13, characterized in that said elements of the propulsion device which are controlled by the sensors (23-26, 43-46) are suspension levers (13,33) which sustain the movable cross-bars (15,35).
